# EUROPÄISCHE PATENTSCHRIFT

(11) **EP 1 441 059 B1**
(45) Veröffentlichungstag und Bekanntmachung des Hinweises auf die Patenterteilung: **18.01.2012**
(21) Anmeldenummer: 03026289.3
(22) Anmeldetag: 15.11.2003
(51) Int. Cl.: D06F 58/20

(54) **Verfahren zur Behandlung von Textilien in einem Haushaltswäschetrockner**
Process for treating fabrics in a domestic laundry dryer
Procédé de traitement de textiles dans un sèche-linge domestique

(30) Priorität: 25.01.2003 DE 10302971; 18.07.2003 DE 10332656
(43) Veröffentlichungstag der Anmeldung: 28.07.2004
(62) Teilanmeldung aus: 10183124.6
(73) Patentinhaber: Electrolux Home Products Corporation N.V., 1130 Brussels (BE)
(72) Erfinder: Lampe, Hansjörg, 90491 Nürnberg (DE)
(74) Vertreter: Nardoni, Andrea

(56) Entgegenhaltungen:
- EP-A- 1 275 767
- WO-A1-2004/059070
- DE-A- 3 408 136
- DE-A- 3 727 570
- US-A- 3 242 584
- US-A- 3 670 425
- US-A- 4 519 145

## Beschreibung

Die Erfindung betrifft ein Verfahren zur Behandlung von Wäsche in einem Haushaltswäschetrockner, und einen Haushaltswäschetrockner, nach dem Oberbegriff der Patentansprüche 1 und 21.

Aus der DE 34 08 136 A1 ist ein Wäschetrockner bekannt, bei dem mittels einer externen Gaszuführleitung ein aus Nebel und Dampf bestehendes Gemisch in einen Wäschebehandlungsraum geleitet wird. Der bekannte Wäschetrockner erfordert das Vorsehen einer externen Nebel- und Dampferzeugungsvorrichtung. Das in den Wäschebehandlungsraum eingeleitete Gemisch aus Nebel und Dampf ist relativ kalt. Es ist nicht besonders reinigungsaktiv. Schließlich bilden sich Tropfen, welche zur Bildung von Flecken auf den Textilien führen können.

Aus der DE 37 27 570 ist ein Verfahren zur Beseitigung von Gerüchen aus Textilien bekannt. Dabei werden in einem Schrank aufgenommene Textilien mit Trockendampf und geruchsbindenden Mitteln beaufschlagt. Eine Vorrichtung zur Erzeugung des Trockendampfs ist hier ebenfalls außerhalb des Schranks vorgesehen.

Das Vorsehen externer Dampferzeugungsvorrichtungen ist umständlich und aufwändig. Eine solche Maßnahme kommt für Haushaltseinrichtungen wie Haushaltsmaschinen nicht in Betracht.

Die bekannten Haushaltsmaschinen, insbesondere Wäschetrockner, bewahren nach der Beendigung des Trockenprogrammes die getrocknete Wäsche so lange in ihrem Inneren auf, bis sie für die Weiterverarbeitung, beispielsweise dem Bügeln, von einer Bedienperson entnommen wird. Insbesondere durch nicht sofortiges Weiterverarbeiten der entnommenen Wäsche kann diese weitere Feuchtigkeit verlieren, so dass sie für eine Weiterverarbeitung, insbesondere für das Bügeln, zu wenig Feuchtigkeit enthält. Um diesen zu starken Flüssigkeitsverlust wieder auszugleichen, ist es bekannt, vor dem Bügeln die Wäsche mit fein zerstäubtem Wasser wieder einzusprühen, um das Bügeln der Wäsche effektiver und einfacher zu gestalten. Bei diesem Besprühen kann allerdings nicht zuverlässig erreicht werden, dass eine gleichmäßige Befeuchtung der zu bügelnden Wäschestücke erzielt wird.

Der aus der US 3,242,584 B bekannte Haushaltswäschetrockner hat eine drehbar gelagerte Trommel, in die rückseitig zum Trocknen heiße Luft einblasbar ist. Zur Unterstützung des Trocknungsprozesses ist zusätzlich eine Bedampfungseinrichtung integriert, zu der von außerhalb über einen Flüssigkeitsanschluss Leitungswasser zuführbar ist. Der Bedampfungseinrichtung wird über ein Zulaufventil dosiert Flüssigkeit in einer bestimmten Menge zugeführt. Zwischen der Bedampfungseinrichtung und einer Düse, die den Dampf in die Wäschetrommel einsprüht, ist ein Druckventil angeordnet, mit dem die Leitung zwischen der Bedampfungseinrichtung und der Düse schlagartig freigegeben werden kann. Nachdem die Flüssigkeit in die anfänglich kalte Bedampfungseinrichtung eingeleitet wurde, werden die Ventile verschlossen und das Aufheizen der Flüssigkeit beginnt. Nach dem Aufheizen wird das Ventil zur Düse geöffnet, und überhitzter Dampf strömt in die Trommel wo er zur kurzzeitigen Erhitzung der Wäsche und zur Entfernung der Restfeuchtigkeit von der Wäsche führt. Der zugeleitete Flüssigkeitsdampf und das damit verdampfte Wasser werden aus dem Wäschetrockner im Abluftverfahren abgeleitet.

Die EP 1 275 767 A1 offenbart eine Waschmaschine mit Bedampfungsfunktion, bei der in einen Waschbottich Wasser bis zur Höhe der Heizstäbe zum Aufheizen von Waschwasser eingeleitet wird. Das Wasser wird auf mindestens 40°C erhitzt, so dass Dampf aufsteigt und vom Waschbottich in die Waschtrommel eindringt. Während des Reversierungsbetriebs der Waschtrommel wird der Dampf gleichmäßig auf die Wäsche verteilt, so dass sich Knitter in der Wäsche glätten. Gleichzeitig wird durch den Dampf eine Entkeimung der Trommel und des Waschbottichs erreicht.

Die US 3,869,815 offenbart eine Wäschebehandlungsvorrichtung in dessen Gehäuse die zu behandelnden Kleidungsstücke aufgehängt und anschließend mit Dampf beaufschlagt werden, um Falten der Kleidung zu entfernen. Der Dampferzeuger wird über einen öffentlichen Wasseranschluß mit Wasser versorgt. Eine bestimmte Menge an Wasser wird direkt in den auf über 200°C erhitzen Dampferzeuger zugegeben und dort verdampft. Über Leitungen wird der Heißdampf ins Gehäuse zur Kleidung geleitet.

Die folgende nachveröffentlichte Druckschrift fällt unter Art. 54(3) EPÜ (1973): WO 2004/059070 A1 schlägt einen Wäschetrockner und ein Verfahren zur Geruchsentfernung unter Verwendung von aus einer Flüssigkeit erzeugtem Dampf oder Nebel vor. Zur Dampferzeugung ist im Prozessluftkanal, der die Prozessluft zum Trommelinneren hin leitet, ein Dampferzeuger umfassend eine Schale angeordnet. Aus einem Tank wird die Flüssigkeit durch Öffnen eines Ventils zugeführt. Der Schale ist die Prozessluftheizung vorgeschaltet, so dass die zirkulierende Prozessluft die Flüssigkeit in der Schale erhitzt und verdampft."

Aufgabe der Erfindung ist es, die Nachteile nach dem Stand der Technik zu beseitigen. Es sollen insbesondere ein Verfahren sowie eine Haushaltsmaschine, beispielsweise ein Haushaltswäschetrockner, angegeben werden, mit denen eine einfache und effektive Entfernung unerwünschter Textilgerüche erreichbar ist sowie eine gleichmäßige Befeuchtung der Wäsche, ohne dabei das Waschergebnis durch beispielsweise Fleckenbildung zu verschlechtern.

Diese Aufgabe wird durch die Merkmale der Ansprüche 1 und 21 gelöst. Zweckmäßige Ausgestaltungen ergeben sich aus den Merkmalen der übrigen Ansprüche.

Durch das Verfahren gemäß der Erfindung wird erreicht, dass in dem Haushaltswäschetrockner ein Heißdampf zur Verfügung gestellt werden kann, der unmittelbar nach der Erzeugung direkt der Wäsche zugeführt werden kann. Dies wird vorteilhaft dadurch ermöglicht, dass die Erzeugung direkt in dem Haushaltswäschetrockner erfolgt, wodurch extrem kurze Transportwege für den Wasserdampf zur Verfügung stehen, so dass keine Kondensatbildungen, und damit Tropfenbildungen, stattfinden können. Wärmeverlustes des Dampfes werden durch die kurzen Leitungslängen auf ein Minimum reduziert, so dass der Dampf auch gesteuert mit einer gewünschten Temperatur der Wäsche zugeführt werden kann. Die Temperatur des Dampfes ändert sich auf dem Weg vom Dampferzeuger zur Wäsche praktisch nicht, da die Transportwege extrem kurz sind. Es entfällt damit das aufwendige Vorsehen einer externen Dampferzeugungsvorrichtung. Es kommt nicht zur unerwünschten Kondensation und damit zur Tropfenbildung in der Heißdampfleitung.

Der Dampferzeuger und eine Wasserzuführvorrichtung sind derart geregelt, dass dem Dampferzeuger erst bei Erreichen einer Arbeitstemperatur von zumindest 100°C, vorzugsweise 120 - 200°C, eine vorgegebene Menge an Wasser zugeführt wird. Mit dieser Maßnahme wird weiter sichergestellt, dass der erzeugte Heißdampf tropfenfrei ist. Das Wasser gelangt erst dann in den Dampferzeuger, wenn dieser auf eine ausreichende für eine vollständige Dampferzeugung notwendige Arbeitstemperatur aufgeheizt ist: Und/oder die Menge des zugeführten Wassers wird in Abhängigkeit der Arbeitstemperatur oder der aufgenommenen elektrischen Leistung des Dampferzeugers so geregelt, dass das Wasser vollständig verdampft wird. Es wird mittels der Regelung die Zufuhr einer zu großen Wassermenge vermieden. Eine Bildung von Wassertropfen im Heißdampf wird damit unterbunden.

Besonders vorteilhaft wird die Wäsche intervallweise mit tropfenfreiem Heißdampf beaufschlagt. Die Beaufschlagung mit tropfenfreiem Heißdampf ist besonders effektiv. Es wird schnell eine Entfernung von Gerüchen aus der Wäsche erreicht. Die Bildung von Flecken wird vermieden. Die intervallweise Beaufschlagung mit Heißdampf bewirkt eine besonders intensive Auffrischung und Entkeimung geruchsbelasteter Wäsche.

Eine Wasserzuführung zum Dampferzeuger kann durch intervallweises Öffnen eines Ventils und/oder Betätigen einer Pumpe erfolgen. Im Falle des alleinigen Vorsehens eines Ventils ist ein Versorgungstank der Wasserzuführvorrichtung oberhalb des Dampferzeugers angeordnet.

Nach einer weiteren besonders vorteilhaften Ausgestaltung wird der im Dampferzeuger erzeugte Heißdampf über eine, vorzugsweise thermisch isolierte, Steigleitung in einen von der Wäschetrommel umgebenen Behandlungsraum geleitet. Das Vorsehen einer Isolierung wirkt einer unerwünschten Abkühlung des Heißdampfs und damit einer Kondensation bzw. einer Bildung von Tropfen entgegen. Ein eventuell an der Wand der Leitung gebildetes Kondensat fließt wegen der Steigung der Leitung.in Richtung des Dampferzeugers zurück. Es wird ein Einblasen von mit Tropfen belastetem Heißdampf in den Behandlungsraum vermieden.

Nach einer weiteren vorteilhaften Ausgestaltung wird dem Wasser oder dem Heißdampf Duftstoff, Entkeimungsmittel, Reinigungsmittel und/oder Entkalkungsmittel zugesetzt. Damit wird eine besonders effektive Reinigung geruchsbelasteter Textilien erreicht. Sofern bereits dem Wasser die vorgenannten Zusätze zugesetzt werden, ist darauf zu achten, dass diese rückstandsfrei verdampfen. Zusätze welche nicht rückstandsfrei verdampfen, werden zweckmäßigerweise dem Heißdampf beigemischt.

Durch das vorteilhafte Verfahren, bei dem der Dampferzeuger gesteuert mit Wasser versorgt wird, wird vorteilhaft erreicht, dass immer nur so viel Wasser zugeführt wird, wie der Dampferzeuger auch zu Dampf umsetzen kann. Vorteilhaft wird

Das wasser wird einem Tank entnommen, der in dem Haushaltswäschetrockner integriert ist. Vorteilhaft kann dies ein Tank sein, in dem beispielsweise das Kondensat, das bei einem Trockenvorgang eines Haushaltswäschetrockners entsteht, gesammelt wird.

In vorteilhafter Weiterbildung der Erfindung wird die Wäsche mit einer vorgegebenen Menge an Heißdampf beaufschlagt, dadurch ist es möglich, dass über das erfindungsgemäße Verfahren die Wäsche mit einem vorgegebenen gewünschten Feuchtigkeitsgrad befeuchtet werden kann. Dazu kann günstigerweise die Betriebszeit des Dampferzeugers bestimmt werden, so dass eine vorgegebene Feuchtigkeitsmenge zur Wäsche gelangt. In anderer vorteilhafter Weiterbildung der Erfindung wird die Wäsche mit Heißdampf so lange beaufschlagt, bis sie einen vorgegebenen Feuchtegrad besitzt. Dazu wird das erfindungsgemäße Verfahren dahingehend weitergebildet, dass der Feuchtegrad der Wäsche durch eine Sensoreinrichtung überwacht wird. In besonders günstiger Ausgestaltung der Erfindung ist die Sensoreinrichtung eine Sensoreinrichtung, die in einem Haushaltswäschetrockner vorhanden ist, um die Überwachung der Restfeuchte beim Trockenvorgang durchzuführen. Erfindungsgemäß verwendet somit das Verfahren eine solche Sensoreinheit.

In einer anderen Ausgestaltung der Erfindung wird die Wäsche mit zeitlichen Unterbrechungen mit Heißdampf beaufschlagt, so dass die Wäsche zur Gänze auch in ihrem Inneren einen vorgegebenen Feuchtegrad besitzt. Während des Beaufschlagens mit Heißdampf kann gemäß dem weiteren erfindungsgemäßen Verfahren die Wäsche durch Drehen der Trommel umgeschichtet werden. Dazu kann das Beaufschlagen mit Heißdampf zeitlich unterbrochen werden, wobei vorteilhafterweise die Trommel in Drehung versetzt werden kann, so dass zum Zeitpunkt der Unterbrechungen die Trommel sich dreht und die Wäsche umgeschichtet wird. In weiterer günstiger Ausgestaltung der Erfindung wird das Einströmen des Heißdampfes in die Trommel, entgegengesetzt zu einer in die Trommel einströmenden Luft gerichtet.

Um eine vorbestimmte Restfeuchte zu erreichen, kann erfindungsgemäß vorgesehen sein, dass über eine Bedieneinheit von einer Bedienperson der Feuchtegrad der Wäsche, der nach dem Ende des erfindungsgemäßen Verfahrens vorliegen soll, eingestellt werden kann. Dabei erfolgt die Einstellung ähnlich wie bei einem Trockenvorgang über die selbe Bedieneinheit des Haushaltswäschetrockner.

Die weiteren Ansprüche beschreiben einen erfindungsgemäßen Haushaltswäschetrockner, insbesondere zur Durchführung der Verfahren gemäß der vorliegenden Erfindung. Dazu besitzt der Haushaltswäschetrockner einen integrierten Dampferzeuger und eine Wasserzuführung mit einem Tank zur Aufnahme des für das Befeuchten der Wäsche erforderlichen Wassers. Des Weiteren besitzt die erfindungsgemäße Vorrichtung eine Heißdampfleitung für das Zuführen des Dampfes vom Dampferzeuger zur Wäschetrommel, worin die Wäsche gemäß dem Verfahren der vorliegenden Erfindung befeuchtet wird.

In vorteilhafter Weiterbildung besitzt die Vorrichtung zur Durchführung des erfindungsgemäßen Verfahrens eine Regelung, die derart regelbar ist, dass im Dampferzeuger erst bei Erreichen einer Arbeitstemperatur von zumindest 100 °C eine vorgegebene Menge an Wasser zugeführt werden kann. Dadurch wird vorteilhaft erreicht, dass die Temperatur des Dampferzeugers nie soweit herabsinken kann, dass Nassdampf erzeugt wird. Von besonderem Vorteil ist dabei ein Dampferzeuger, der mit einer Arbeitstemperatur von vorzugsweise von 120 °C bis 200 °C arbeitet.

Um immer ein ausgewogenes vorteilhaftes Verhältnis zwischen zugeführtem Wasser und vorhandener Wärmeleistung des Dampferzeugers zu gewährleisten, ist zusätzlich oder alternativ die Menge des zugeführten Wassers in Abhängigkeit von der Arbeitstemperatur des Dampferzeugers regelbar. Dadurch wird erreicht, dass dessen Temperatur nicht so weit absinken kann, dass das Wasser nicht vollständig verdampft wird. Zur Steuerung der Flüssigkeitsmenge kann die Dampferzeugungsvorrichtung vorteilhaft über eine Wasserzuführvorrichtung gesteuert werden, die beispielsweise als Ventil, eventuell mit einer zusätzlichen Pumpe, ausgestaltet ist. Besonders günstig ist es, die Zuführleitungen für den Dampf thermisch zu isolieren, um keine Kondensation zu ermöglichen. In einer weiteren günstigen Ausgestaltung des erfindungsgemäßen Haushaltswäschetrockners besitzt dieser vorteilhaft Einrichtungen, um damit Stoffe dem Dampf beizufügen, wie beispielsweise Duftstoffe, Entkeimungsmittel oder andere in den Ansprüchen beschriebene Zutaten.

In einer besonders günstigen Ausgestaltung der Erfindung ist der Haushaltswäschetrockner als Kondensationstrockner ausgebildet, mit einem Tank, in dem das Kondensat gesammelt wird. Dieses wird vorteilhaft gleichzeitig solange aufbewahrt, dass es zum Befeuchten der Wäsche eingesetzt werden kann. Dazu kann auch vorteilhaft vorgesehen sein, dass bei einer Entleerung des Tankes für das Kondensat eine Vorrichtung vorgesehen ist, die ein vollständiges Entleeren verhindert, so dass immer genügend Wasser für das Befeuchten von Wäsche vorhanden bleibt.

Erfindungsgemäß ist des Weiteren ein Haushaltswäschetrockner vorgesehen, bei dem eine Einrichtung zur intervallweisen Beaufschlagung der Textilien mit tropfenfreiem Heißdampf vorgesehen ist. Das ermöglicht eine effiziente und einfache Reinigung geruchsbelasteter Textilien.

Im Sinne der vorliegenden Erfindung wird unter einem tropfenfreiem Heißdampf" ein Heißdampf verstanden, welcher frei von makroskopisch sichtbaren Tropfen ist, welche zur Bildung von Flecken führen können.

Die Einrichtung zur intervallweisen Beaufschlagung der Textilien mit Heißdampf weist zweckmäßigerweise einen Dampferzeuger und eine Wasserzuführvorrichtung auf. Der Dampferzeuger und die Wasserzuführvorrichtung können mittels einer Regelung derart regelbar sein, dass der Dampferzeuger erst bei Erreichen einer Arbeitstemperatur von zumindest 100°C, vorzugsweise 120 bis 200°C, eine vorgegebene Menge an Wasser zugeführt wird. Mittels der Regelung ist die Menge des zugeführten Wassers zweckmäßigerweise in Abhängigkeit der Arbeitstemperatur oder der aufgenommenen elektrischen Leistung des Dampferzeugers so regelbar, dass das Wasser vollständig verdampft wird.

Nach einer weiteren Ausgestaltung weist die Wasserzuführvorrichtung ein Ventil und/oder eine Pumpe auf, das/die zur Versorgung des Dampferzeugers mit Wasser mittels der Regelung ansteuerbar ist/sind. Die Wasserzuführvorrichtung weist des Weiteren einen Tank auf der vorteillaft oberhalb des Dampferzeugers angeordnet ist. Der Tank kann beispielsweise mit einem Kondenswasserbehälter des Haushaltswäschetrockners zur Versorgung mit Wasser verbunden sein. Alternativ kann auch der Kondenswasserbehälter des Haushaltswäschetrockners als Tank benutzt werden. Der Dampferzeuger ist innerhalb eines Gehäuses des Haushaltswäschetrockners, zweckmäßigerweise auf einem Gehäuseboden, montiert. In diesem Fall kann der Dampferzeuger einfach mit Wasser versorgt werden, das aus einem darüber angebrachten gravitativen Tank zugeführt wird. In diesem Fall kann auch eine, vorzugsweise thermisch isolierte, Steigleitung den Dampferzeuger mit einem von der Wäschetrommel umgebenden Behandlungsraum verbinden. Das Vorsehen einer solchen Steigleitung wirkt der Bildung unerwünschter Kondensate entgegen. Im Falle der Bildung von Kondensaten fließen diese zurück in den Dampferzeuger. Schließlich kann eine Einrichtung zum Zuführen eines Zusatzes, vorzugsweise Duftstoff, Entkeimungsmittel, Reinigungsmittel und/oder Entkalkungsmittel zum Wasser oder zum Heißdampf vorgesehen sein. Eine solche Einrichtung kann einen separaten Behälter aufweisen.

Nachfolgend wird anhand der einzigen zeichnung ein Ausführungsbeispiel der Erfindung näher erläutert

In der Zeichnung ist ein Wasserbehälter 1 über eine Versorgungsleitung 2 mit einer Pumpe 3 verbunden. Die Pumpe 3 ist druckseitig über eine Druckleitung 4 mit einem Dampferzeuger 5 verbunden. Vom Dampferzeuger 5 führt eine thermisch isolierte Heißdampfleitung 6 zu einem von einer Wäschetrommel 7 umgebenen Behandlungsraum 8. Eine Pumpensteuerung 9 ist mit einer Regelschaltung 10 versehen, mittels derer über eine Schaltkontakt 11 die Pumpe 3 intervallweise einschaltbar ist. Der Dampferzeuger 5 ist mit einem Thermoelement 12 versehen, das zur Messung der Temperatur mit der Pumpensteuerung 9 verbunden ist.

Die Funktion der Pumpensteuerung 9 ist folgende: Es wird zunächst der Dampferzeuger 5 elektrisch aufgeheizt. Das Aufheizen des Dampferzeugers 5 kann programmgesteuert erfolgen. Die im Dampferzeuger 5 herrschende Temperatur wird mittels des Thermoelements 12 ständig gemessen. Sobald der Dampferzeuger 5 eine vorgegebene Arbeitstemperatur von beispielsweise 140°C erreicht hat, wird mittels der Pumpenregelschaltung 10 der Schaltkontakt 11 geschlossen. Infolgedessen wird mittels der Pumpe 3 Wasser in den Dampferzeuger 5 eingespritzt. Wegen der Vorheizung des Dampferzeugers 5 ist sichergestellt, dass das eingespritzte Wasser vollständig verdampft. Sobald die Temperatur im Dampferzeuger 5 unter einen vorgegebenen Mindesttemperaturwert abfällt, wird mittels der Pumpenregelschaltung 10 der Schaltkontakt 11 geöffnet und eine weitere Zufuhr von wasser in den Dampferzeuger 5 unterbrochen. Auf diese Weise wird verhindert, dass der Dampferzeuger 5 auch dann mit Wasser versorgt wird, wenn dessen Temperatur so weit abgefallen ist, dass eine tropfenfreie Heißdampferzeugung nicht mehr möglich ist. Der im Dampferzeuger 5 erzeugte Heißdampf gelangt über die, vorzugsweise als Steigleitung ausgebildete, Heißdampfleitung 6 in den Behandlungsraum 8. Zusätze, wie Duftstoffe, Entkeimungsmittel und dgl. können beispielsweise dem im Wasserbehälter 1 aufgenommenen Wasser hinzugefügt werden. Es ist aber auch möglich, solche Zusätze in die Heißdampfleitung 6 mittels einer Düse fein verteilt einzuspritzen. Infolge der feinen Verteilung der eingespritzten Zusätze, werden diese ebenfalls verdampft und zusammen mit dem Heißdampf in den Behandlungsraum 8 geführt.

Mit dem vorgeschlagenen Haushaltswäschetrockner können auf einfache und effiziente Weise geruchsbelastete Textilien gereinigt werden. Es ist in diesem Fall nicht erforderlich, die Textilien zu waschen. Damit wird eine Einsparung von Ressourcen erreicht.

Bei einem anderen Ausführungsbeispiel ist vorgesehen, dass die Pumpensteuerung zusätzlich noch von einem Signal eines Feuchtesensors 20 beaufschlagt wird. Dazu ist der Feuchtesensor 20 über Signalleitungen 21 mit der Pumpensteuerung 9 verunden. Die Wirkungsweise des Feuchtesensors 20 ist dabei diejenige, dass die Pumpensteuerung dann nicht mehr die Pumpe ansteuert, wenn die Wäsche im Behandlungsraum 8 die gewünschte Feuchtigkeit besitzt. Über eine nicht gezeigte Bedieneinrichtung kann von einer Bedienperson die gewünschte Feuchtigkeit oder Feuchtigkeitsstufe der Wäsche eingestellt werden, die über eine ebenfalls nicht gezeigte Programmsteuerung entsprechend auf die Pumpensteuerung 9 einwirkt.

### Bezugszeichenliste

- 1: Wasserbehälter
- 2: Versorgungsleitung
- 3: Pumpe
- 4: Druckleitung
- 5: Dampferzeuger
- 6: Heißdampfleitung
- 7: Wäschetrommel
- 8: Behandlungsraum
- 9: Pumpensteuerung
- 10: Pumpenregelschaltung
- 11: Schaltkontakt
- 12: Thermoelement
- 20: Feuchtesensor
- 21: Signalleitung

## Patentansprüche

1. Verfahren zur Behandlung von Wäsche in einem Haushaltswäschetrockner, wobei
die Wäsche in einen von einer drehbar gelagerten Wäschetrommel (7) umgebenen Behandlungsraum (8) eingelegt werden,
die Wäsche mit Heißdampf beaufschlagt wird, wobei der Heißdampf in einem Dampferzeuger (5) erzeugt wird, der im Haushaltswäschetrockner integriert ist, und
der Dampferzeuger (5) mit dem zum Verdampfen erforderlichen Wasser aus einer Wasserzuführvorrichtung versorgt wird,
**dadurch gekennzeichnet, dass**
die Wasserzuführvorrichtung einen Tank (1) für die Aufnahme des Wassers zur Versorgung des Dampferzeugers (5) aufweist, wobei der Tank (1) im Haushaltswäschetrockner integriert ist, und
der im Dampferzeuger (5) erzeugte Heißdampf über eine thermisch isolierte Steigleitung (6) in den von der Wäschetrommel (7) umgebenen Behandlungsraum (8) geleitet wird.

2. Verfahren nach Anspruch 1, **dadurch gekennzeichnet, dass** die Wäsche mit tropfenfreiem Heißdampf, vorzugsweise intervallweise, beaufschlagt wird.

3. Verfahren nach einem der vorhergehenden Ansprüche, wobei der Dampferzeuger (5) und eine Wasserzuführvorrichtung (1, 2, 3, 4) derart geregelt werden, dass dem Dampferzeuger erst bei Erreichen einer Arbeitstemperatur von zumindest 100°C, vorzugsweise 120 bis 200°C, eine vorgegebene Menge an Wasser zugeführt wird.

4. Verfahren nach einem der vorhergehenden Ansprüche, wobei die Menge des dem Dampferzeuger (5) zugeführten Wassers in Abhängigkeit der Arbeitstemperatur oder der aufgenommenen elektrischen Leistung des Dampferzeugers (5) so geregelt wird, dass das Wasser vollständig verdampft wird.

5. Verfahren nach einem der vorhergehenden Ansprüche, wobei Wasserzuführung zum Dampferzeuger (5) durch intervallweises Öffnen eines Ventils und/oder Betätigen einer Pumpe (3) erfolgt.

6. Verfahren nach einem der vorhergehenden Ansprüche, wobei dem Wasser oder dem Heißdampf Duftstoff, Entkeimungsmittel, Reinigungsmittel und/oder Entkalkungsmittel zugesetzt wird.

7. Verfahren nach einem oder mehreren der vorhergehenden Ansprüche, **dadurch gekennzeichnet**, das die Wäsche mit Warmluft beaufschlagt wird.

8. Verfahren nach einem oder mehreren der vorhergehenden Ansprüche, **dadurch gekennzeichnet, dass** der Dampferzeuger (5) gesteuert mit Wasser versorgt wird, wobei das Wasser dem Tank (1) entnommen wird.

9. Verfahren nach einem der vorhergehenden Ansprüche, **dadurch gekennzeichnet, dass** im Tank (1) Kondensat gesammelt wird, das beim Trockenvorgang des Haushaltswäschetrockners entsteht.

10. Verfahren nach einem oder mehreren der vorangehenden Ansprüche, **dadurch gekennzeichnet, dass** die Wäsche mit einer vorgegebenen Menge an Heißdampf beaufschlagt wird.

11. Verfahren nach Anspruch 10, **dadurch gekennzeichnet, dass** die vorgegebene Menge des Dampfs durch eine vorgegebene Betriebszeit des Dampferzeugers (5) bestimmt wird.

12. Verfahren nach einem oder mehreren der vorhergehenden Ansprüche, **dadurch gekennzeichnet, dass** die Wäsche so lange mit Heißdampf beaufschlagt wird, bis die Wäsche einen vorgegebenen Feuchtegrad besitzt.

13. Verfahren nach einem oder mehreren der vorhergehenden Ansprüche, **dadurch gekennzeichnet, dass** der Feuchtegrad der Wäsche durch eine Sensoreinrichtung überwacht wird.

14. Verfahren nach Anspruch 13, **dadurch gekennzeichnet, dass** die Sensoreinrichtung, die im Haushaltswäschetrockner zum Überwachen der Restfeuchte beim Trocknen eingesetzt wird, die verwendete Sensoreinheit ist.

15. Verfahren nach einem oder mehreren der vorhergehenden Ansprüche, **dadurch gekennzeichnet, dass** die Wäsche mit zeitlichen Unterbrechungen mit Heißdampf beaufschlagt wird.

16. Verfahren nach Anspruch 15, **dadurch gekennzeichnet, dass** die Trommel (7), während der Unterbrechungen in Drehung versetzt wird.

17. Verfahren nach einem oder mehreren der vorhergehenden Ansprüche, **dadurch gekennzeichnet, dass** die Wäsche während des Beaufschlagens mit Heißdampf durch Drehen der Trommel (7) umgeschichtet wird.

18. Verfahren nach einem oder mehreren der vorhergehenden Ansprüche, **dadurch gekennzeichnet, dass** das Einströmen des Heißdampfes entgegengesetzt zu einer in die Trommel (7) einströmenden Luft gerichtet ist.

19. Verfahren nach einem oder mehreren der vorhergehenden Ansprüche, **dadurch gekennzeichnet, dass** von der Bedienperson des Haushaltswäschetrockners über eine Bedieneinheit der Feuchtegrad der Wäsche, der nach Beendigung des Verfahrens vorliegen soll, eingestellt werden kann.

20. Verfahren nach Anspruch 19, **dadurch gekennzeichnet, dass** die Einstellung über dieselbe Bedieneinheit wie für den Trockenvorgang vor gewaschener Wäsche erfolgt.

21. Haushaltswäschetrockner mit
einer drehbar gelagerten Wäschetrommel (7),
einem integrierten Dampferzeuger (5), und
einer Wasserzuführvorrichtung (1, 2 3, 4),
**dadurch gekennzeichnet, dass**
die Wasserzuführvorrichtung einen Tank (1) für die Aufnahme des Wassers zur Versorgung des Dampferzeugers (5) aufweist, wobei der Tank (1) im Haushaltswäschetrockner integriert ist, und
wobei der Dampferzeuger (5) eine thermisch isolierte Steigleitung (6) aufweist zum Zuführen des Dampfes vom Dampferzeuger zur Wäschetrommel (7).

22. Haushaltswäschetrockner nach Anspruch 21, wobei der Dampferzeuger (5) und die Wasserzuführvorrichtung (1, 2, 3, 4) mittels einer Regelung (9, 10, 11) derart regelbar sind, dass dem Dampferzeuger (5) erst bei Erreichen einer Arbeitstemperatur von zumindest 100°C, vorzugsweise 120 °C bis 200 °C, eine vorgegebene Menge an Wasser zugeführt wird.

23. Haushaltswäschetrockner nach einem der Ansprüche 21 oder 22, wobei mittels der Regelung (9, 10, 11) die Menge des zugeführten Wassers in Abhängigkeit der Arbeitstemperatur oder der aufgenommenen elektrischen Leistung des Dampferzeugers (5) so regelbar ist, dass das Wasser vollständig verdampft wird.

24. Haushaltswäschetrockner nach einem der Ansprüche 21 bis 23, wobei die Wasserzuführvorrichtung ein Ventil und/oder eine Pumpe (3) aufweist, das/die zur Versorgung des Dampferzeugers (5) mit Wasser mittels der Regelung (9, 10, 11) ansteuerbar ist/sind.

25. Haushaltswäschetrockner nach einem der Ansprüche 21 bis 24, wobei die thermisch isolierte Steigleitung (6) den Dampferzeuger (5) mit einem von der Wäschetrommel (7) umgebenen Behandlungsraum (8) verbindet.

26. Haushaltswäschetrockner nach einem der Ansprüche 21 bis 25, wobei eine Einrichtung zum Zuführen eines Zusatzes, vorzugsweise Duftstoff, Entkeimungsmittel, Reinigungsmittel und/oder Entkalkungsmittel, zum Wasser oder zum Heißdampf vorgesehen ist.

27. Haushaltswäschetrockner nach einem oder mehreren der Ansprüche 21 bis 26, **dadurch gekennzeichnet, dass** der Haushaltswäschetrockner ein Kondensationstrockner ist und der Tank (1) mit dem Kondensat des Haushaltswäschetrockners füllbar ist.

28. Haushaltswäschetrockner nach Anspruch 27, **dadurch gekennzeichnet, dass** der Behälter für die Aufnahme des Kondensats gleichzeitig der Tank (1) ist.

## Claims

1. Method for treating laundry in a domestic laundry drier, wherein the laundry is placed in a treatment chamber (8) surrounded by a rotatably mounted laundry drum (7), the laundry is exposed to hot steam, wherein the hot steam is generated in a steam generator (5) which is integrated in the domestic laundry drier, and the steam generator (5) is supplied with the water necessary for evaporation from a water supply device, **characterised in that** the water supply device has a tank (1) for receiving the water to supply the steam generator (5), wherein the tank (1) is integrated in the domestic laundry drier, and the hot steam generated in the steam generator (5) is passed into the treatment chamber (8) surrounded by the laundry drum (7) via a thermally insulated rising pipe (6).

2. Method according to claim 1, **characterised in that** the laundry is exposed to drop-free hot steam, preferably at intervals.

3. Method according to one of the preceding claims, wherein the steam generator (5) and a water supply device (1, 2, 3, 4) are regulated such that a preset quantity of water is supplied to the steam generator only on reaching a working temperature of at least 100°C, preferably 120 to 200°C.

4. Method according to one of the preceding claims, wherein the quantity of water supplied to the steam generator (5) is regulated as a function of the working temperature or of the electrical power taken up by the steam generator (5) so that the water is completely evaporated.

5. Method according to one of the preceding claims, wherein water supply to the steam generator (5) is effected by opening a valve at intervals and/or actuation of a pump (3).

6. Method according to one of the preceding claims, wherein fragrance, disinfectant, detergent and/or decalcifying agent is added to the water or the hot steam.

7. Method according to one or more of the preceding claims, **characterised in that** the laundry is exposed to warm air.

8. Method according to one or more of the preceding claims, **characterised in that** the steam generator (5) is supplied with water in controlled manner, wherein the water is taken from the tank (1).

9. Method according to one of the preceding claims, **characterised in that** condensate which is produced during the drying process of the domestic laundry drier is collected in the tank (1).

10. Method according to one or more of the preceding claims, **characterised in that** the laundry is exposed to a preset quantity of hot steam.

11. Method according to claim 10, **characterised in that** the preset quantity of steam is determined by a preset operating time of the steam generator (5).

12. Method according to one or more of the preceding claims, **characterised in that** the laundry is exposed to hot steam until the laundry has a preset degree of dampness.

13. Method according to one or more of the preceding claims, **characterised in that** the degree of dampness of the laundry is monitored by a sensor device.

14. Method according to claim 13, **characterised in that** the sensor device, which is used in the domestic laundry drier to monitor the residual dampness during drying, is the sensor unit used.

15. Method according to one or more of the preceding claims, **characterised in that** the laundry is exposed to hot steam with temporary interruptions.

16. Method according to claim 15, **characterised in that** the drum (7) is rotated during the interruptions.

17. Method according to one or more of the preceding claims, **characterised in that** the laundry is rearranged by rotating the drum (7) during exposure to hot steam.

18. Method according to one or more of the preceding claims, **characterised in that** the inflow of hot steam is directed counter to air flowing into the drum (7).

19. Method according to one or more of the preceding claims, **characterised in that** the degree of dampness of the laundry, which is to be present after completing the method, may be adjusted by the operator of the domestic laundry drier via an operating unit.

20. Method according to claim 19, **characterised in that** the adjustment is effected via the same operating unit as for the drying process before the laundry is washed.

21. Domestic laundry drier having a rotatably mounted laundry drum (7), an integrated steam generator (5), and a water supply device (1, 2, 3, 4), **characterised in that** the water supply device has a tank (1) for receiving water to supply the steam generator (5), wherein the tank (1) is integrated in the domestic laundry drier, and wherein the steam generator (5) has a thermally insulated rising pipe (6) to supply the steam from the steam generator to the laundry drum (7).

22. Domestic laundry drier according to claim 21, wherein the steam generator (5) and the water supply device (1, 2, 3, 4) can be regulated by means of a regulator (9, 10, 11) such that a preset quantity of water is supplied to the steam generator (5) only on reaching a working temperature of at least 100°C, preferably 120°C to 200°C.

23. Domestic laundry drier according to one of claims 21 or 22, wherein by means of the regulator (9, 10, 11), the quantity of supplied water can be regulated as a function of the working temperature or of the electrical power taken up by the steam generator (5) so that the water is completely evaporated.

24. Domestic laundry drier according to one of claims 21 to 23, wherein the water supply device has a valve and/or a pump (3) which can be activated to supply the steam generator (5) with water by means of regulator (9, 10, 11).

25. Domestic laundry drier according to one of claims 21 to 24, wherein the thermally insulated rising pipe (6) connects the steam generator (5) to a treatment chamber (8) surrounded by the laundry drum (7).

26. Domestic laundry drier according to one of claims 21 to 25, wherein a device for supplying an additive, preferably fragrance, disinfectant, detergent and/or decalcifying agent, to the water or to the hot steam is provided.

27. Domestic laundry drier according to one or more of claims 21 to 26, **characterised in that** the domestic laundry drier is a condensation drier and the tank (1) can be filled with the condensate of the domestic laundry drier.

28. Domestic laundry drier according to claim 27, **characterised in that** the container for receiving the condensate is at the same time the tank (1).

## Revendications

1. Procédé pour le traitement du linge dans un sèche-linge domestique,
le linge étant introduit dans une chambre de traitement (8) entourée par un tambour (7) monté rotatif,
le linge étant sollicité avec de la vapeur chaude, qui est générée dans un générateur de vapeur (5) intégré dans le sèche-linge domestique,
le générateur de vapeur (5) recevant, par l'intermédiaire d'un dispositif d'acheminement d'eau, l'eau nécessaire pour la vaporisation,
**caractérisé en ce que**
le dispositif d'acheminement d'eau comporte une cuve (1) recevant l'eau destinée à alimenter le générateur de vapeur (5), ladite cuve (1) étant intégrée dans le sèche-linge domestique, et
la vapeur chaude, générée dans le générateur de vapeur (5), est acheminée via une conduite d'amenée de vapeur (6) à isolation thermique dans la chambre de traitement (8) entourée par le tambour (7).

2. Procédé selon la revendication 1, **caractérisé en ce que** le linge est sollicité, de préférence par intermittence, par la vapeur chaude ne contenant pas de gouttes.

3. Procédé selon l'une quelconque des revendications précédentes, selon lequel le générateur de vapeur (5) et un dispositif d'acheminement d'eau (1, 2, 3, 4) sont réglés de telle sorte qu'une quantité prédéfinie d'eau est acheminée au générateur de vapeur uniquement lorsqu'une température de travail d'au moins 100°C, de préférence de 120 à 200°C est atteinte.

4. Procédé selon l'une quelconque des revendications précédentes, selon lequel la quantité d'eau acheminée au générateur de vapeur (5) est commandée en fonction de la température de travail ou de la puissance électrique consommée par le générateur de vapeur (5), de telle sorte que l'eau est intégralement vaporisée.

5. Procédé selon l'une quelconque des revendications précédentes, selon lequel l'eau est acheminée vers le générateur de vapeur (5) sous l'effet de l'ouverture intermittente d'une vanne et/ou de l'actionnement intermittent d'une pompe (3).

6. Procédé selon l'une quelconque des revendications précédentes, selon lequel une matière odoriférante, un agent germicide, un produit de nettoyage et/ou un anticalcaire sont ajoutés à l'eau ou à la vapeur chaude.

7. Procédé selon l'une quelconque des revendications précédentes, **caractérisé en ce que** le linge est sollicité par de l'air chaud.

8. Procédé selon l'une quelconque des revendications précédentes, **caractérisé en ce que** le générateur de vapeur (5) est alimenté en eau de manière commandée, l'eau étant prélevée dans la cuve (1).

9. Procédé selon l'une quelconque des revendications précédentes, **caractérisé en ce qu'**un condensat, formé pendant le processus de séchage du sèche-linge domestique, est collecté dans la cuve (1).

10. Procédé selon une ou plusieurs des revendications précédentes, **caractérisé en ce que** le linge est sollicité par une quantité prédéfinie de vapeur chaude.

11. Procédé selon la revendication 10, **caractérisé en ce que** la quantité prédéfinie de vapeur est déterminée par un temps de fonctionnement prédéfini du générateur de vapeur (5).

12. Procédé selon une ou plusieurs des revendications précédentes, **caractérisé en ce que** le linge est sollicité par la vapeur chaude jusqu'à ce que le linge possède un degré d'humidité prédéfini.

13. Procédé selon une ou plusieurs des revendications précédentes, **caractérisé en ce que** le degré d'humidité du linge est contrôlé par un système de capteurs.

14. Procédé selon la revendication 13, **caractérisé en ce que** le système de capteurs, qui est utilisé dans le sèche-linge domestique pour surveiller l'humidité restante lors du séchage, est le système de capteurs utilisé.

15. Procédé selon une ou plusieurs des revendications précédentes, **caractérisé en ce que** le linge est sollicité par la vapeur chaude avec des interruptions dans le temps.

16. Procédé selon la revendication 15, **caractérisé en ce que** le tambour (7) est entraîné en rotation pendant les interruptions.

17. Procédé selon une ou plusieurs des revendications précédentes, **caractérisé en ce que** le linge, pendant qu'il est sollicité par la vapeur chaude, est brassé sous l'effet de la rotation du tambour (7).

18. Procédé selon une ou plusieurs des revendications précédentes, **caractérisé en ce que** la vapeur chaude est introduite en sens opposé à l'afflux d'air dans le tambour (7).

19. Procédé selon une ou plusieurs des revendications précédentes, **caractérisé en ce que** le degré d'humidité du linge, qui doit être présent à la fin du processus, peut être réglé par l'utilisateur du sèche-linge domestique par l'intermédiaire d'une unité de commande.

20. Procédé selon la revendication 19, **caractérisé en ce que** le réglage est effectué par l'intermédiaire de la même unité de commande que celle commandant le processus de séchage du linge lavé.

21. Sèche-linge domestique comportant
un tambour (7) monté rotatif,
un générateur de vapeur (5) intégré, et
un dispositif d'acheminement d'eau (1, 2, 3, 4), **caractérisé en ce que**
le dispositif d'acheminement d'eau comporte une cuve (1) pour recevoir l'eau alimentant le générateur de vapeur (5), ladite cuve (1) étant intégrée dans le sèche-linge domestique, et
le générateur de vapeur (5) comporte une conduite d'amenée de vapeur (6) à isolation thermique pour acheminer la vapeur du générateur de vapeur au tambour (7).

22. Sèche-linge domestique selon la revendication 21, dans lequel le générateur de vapeur (5) et le dispositif d'acheminement d'eau (1, 2, 3, 4) peuvent être réglés au moyen d'un dispositif de réglage (9, 10, 11), de telle sorte qu'une quantité prédéfinie d'eau est acheminée vers le générateur de vapeur (5) uniquement lorsqu'une température de travail d'au moins 100°C, de préférence de 120°C à 200°C est atteinte.

23. Sèche-linge domestique selon la revendication 21 ou 22, dans lequel la quantité d'eau acheminée peut être réglée au moyen du dispositif de réglage (9, 10, 11) en fonction de la température de travail ou de la puissance électrique consommée par le générateur de vapeur (5), de telle sorte que l'eau est intégralement vaporisée.

24. Sèche-linge domestique selon l'une quelconque des revendications 21 à 23, dans lequel le dispositif d'acheminement d'eau comporte une vanne et/ou une pompe (3) qui, pour alimenter en eau le générateur de vapeur (5), peut/peuvent être commandée(s) au moyen du dispositif de réglage (9, 10, 11).

25. Sèche-linge domestique selon l'une quelconque des revendications 21 à 24, dans lequel la conduite d'amenée de vapeur (6) à isolation thermique du générateur de vapeur (5) est reliée à une chambre de traitement (8) entourée par le tambour (7).

26. Sèche-linge domestique selon l'une quelconque des revendications 21 à 25, dans lequel il est prévu un dispositif pour acheminer dans l'eau ou dans la vapeur chaude un additif, tel qu'une matière odoriférante, un agent germicide, un produit de nettoyage et/ou un anticalcaire.

27. Sèche-linge domestique selon une ou plusieurs des revendications 21 à 26, **caractérisé en ce que** le sèche-linge domestique est un sèche-linge à condensation et la cuve (1) peut être remplie avec le condensat du sèche-linge domestique.

28. Sèche-linge domestique selon la revendication 27, **caractérisé en ce que** le réservoir destiné à recevoir le condensat est en même temps la cuve (1).
